# EUROPÄISCHE PATENTANMELDUNG

(11) **EP 4 764 036 A1**
(43) Veröffentlichungstag der Anmeldung: **24.06.2026**
(21) Anmeldenummer: 24221500.2
(22) Anmeldetag: 19.12.2024
(51) Int. Cl.: C25B 9/70, C25B 15/025, C25B 15/08, C25B 1/46

(54) **REGELUNG ZUR OPTIMIERTEN ELEKTROLYTVERSORGUNG VON ELEKTRODEN EINES ELEKTROLYSEURS**

(71) Anmelder: Covestro Deutschland AG, 51373 Leverkusen (DE)
(72) Erfinder: Bulan, Andreas, 40764 Langenfeld (DE); Muddemann, Odo, 51061 Köln (DE)
(74) Vertreter: Levpat

(57) **Zusammenfassung**

Es wird eine Vorrichtung und ein Verfahren, jeweils zur optimierten Verteilung einer flüssigen, Elektrolyt-haltigen Zusammensetzung auf jeweils in Halbzellen der Zellelemente eines Elektrolyseurs befindliche Elektroden, beschrieben, wobei die besagten Halbzellen bevorzugt mit Gasdiffusionselektroden ausgerüstet sind. Die Verteilung der Elektrolyt-haltigen Zusammensetzung auf besagte Elektroden erfolgt insbesondere durch individuelle, für einzelne Zellelemente durchführbare Justierung des in ein betroffenes Zellelement eingebrachten Volumenstroms bei gleichzeitiger Regelung des im Elektrolyt-Verteilersystem vorliegenden Drucks der flüssigen, Elektrolyt-haltigen Zusammensetzung.

## Beschreibung

Die Erfindung betrifft eine Vorrichtung und ein Verfahren, jeweils zur optimierten Verteilung einer flüssigen, Elektrolyt-haltigen Zusammensetzung auf jeweils in Halbzellen der Zellelemente eines Elektrolyseurs befindliche Elektroden, wobei die besagten Halbzellen bevorzugt mit Gasdiffusionselektroden ausgerüstet sind. Die Verteilung der Elektrolyt-haltigen Zusammensetzung auf besagte Elektroden erfolgt insbesondere zusätzlich durch eine Regelung des im Elektrolyt-Verteilersystem vorliegenden Drucks der flüssigen, Elektrolyt-haltigen Zusammensetzung.

Für die industrielle Herstellung von Grundchemikalien müssen Elektrolyseverfahren im großtechnischen industriellen Maßstab (mehrere 1000t/a) skaliert werden. Um mit Elektrolyseverfahren großtechnischen Mengen an Produkt herzustellen, sind großflächige Elektrolysezellen und Elektrolyseure mit einer großen Anzahl von Elektrolysezellen, die sogenannten Zellelemente, notwendig. Meistens werden, wie aus der Chlor-Alkali-Elektrolyse bekannt, Zellelemente mit einer Elektrodenfläche von mehr als 2 m² je Elektrolysezelle eingesetzt. Die Zellelemente werden in Gruppen von beispielsweise bis zu 100 Stück in einem Elektrolysegestell zusammengefasst. Mehrere Gestelle bilden dann einen Elektrolyseur. Die Kapazität eines industriellen Elektrolyseurs z.B. für die Chlorproduktion beträgt derzeit bis zu 30.000 t/a an Chlor und den jeweiligen Äquivalenten an Natronlauge bzw. Wasserstoff.

Unabhängig von der gewählten Elektrodenart werden in entsprechenden Elektrolyseanlagen üblicherweise mehrere Elektrolyseure parallel betrieben. Die Elektrolyseure umfassen wie z.B. in DE19641125 beschrieben, jeweils wiederum mehrere einzelne hydraulisch parallel angeschlossene Zellelemente die in einer elektrischen Reihenschaltung ("bipolare Elektrolyseure") oder auch in einer elektrischen Parallelschaltung ("monopolare Elektrolyseure") mit elektrischem Strom durchströmt werden.

Die Versorgung der Zellelemente mit den Betriebsmedien, insbesondere mit flüssiger, Elektrolyt-haltiger Zusammensetzung als sogenannte Elektrolytlösung (z.B. Anolyt zur Versorgung der Anode und Katholyt zur Versorgung der Kathode) und die Abfuhr der Produkte geschieht im Allgemeinen über Betriebs-Rohrleitungssysteme, die die Elektrolyseure mit den entsprechenden Aufbereitungsanlagen verbinden und an die die Elektrolyseure parallel angeschlossen sind. Typische Anordnungen von Elektrolyseuren und Rohrleitungssystemen in einem Elektrolyse-Zellensaal können z.B. Ullmann's Encyclopedia of Industrial Chemistry, Kapitel "Chlorine", entnommen werden.

Der Betrieb der Elektroden eines Elektrolyseurs, insbesondere eines Elektrolyseurs mit Gasdiffusionselektroden, erfordert für jedes Zellelement eine Mindestversorgung an Elektrolyt durch einen Stoffstrom der erforderlichen Elektrolytlösungen. Dieser Stoffstrom weist einen definierten Volumenstrom auf, damit die Elektrolyse effizient und mit möglichst wenig Ausfall oder Verschleiß der Elektroden durchgeführt werden kann. Um dies zu erreichen, müssen flüssige Elektrolyt-Zusammensetzungen auf die in den Halbzellen der jeweiligen Zellelemente befindlichen Elektroden eines Elektrolyseurs entsprechend ausreichend verteilt werden. Besonders sensibel für die Anforderung der Verteilung der Elektrolytlösung ist der Betrieb von Elektrolyseuren mit Gasdiffusionselektroden.

Die Elektroden sollten im jeweiligen Zellelement bei Betrieb möglichst vollständig zumindest an einer Elektrodenfläche mit flüssiger, elektrolythaltiger Zusammensetzung in Kontakt stehen. Damit der Betreiber diesen Zustand der optimalen Versorgung der Elektroden herstellen und die tatsächliche Versorgung jeder Elektrode überprüfen kann, enthalten Zellelemente oftmals Vorrichtungen, die als Füllstandanzeiger fungieren. Als solcher Füllstandanzeiger kann beispielsweise eine elektronische oder mechanische Messvorrichtung dienen, z.B. ein transparenter Schlauch, der als Überlauf für Elektrolytlösung aus dem Zellelement vorgesehen ist.

Üblicherweise wird die Verteilung der Menge an Elektrolytlösung zu den einzelnen Elektroden der Zellelemente über die Einstellung des Volumenstroms der Elektrolytlösung geregelt, die aus einem Lagerbehälter entnommen und zur Versorgung als Stoffstrom zum Elektrolyseur hingeführt wird. Die für den Betrieb der Elektroden benötigte Menge an Elektrolytlösung und der notwendige Volumenstrom des zum Elektrolyseur hingeführten Stoffstroms werden dabei von der Anzahl der zu versorgenden Elektroden und dem verwendeten Zelldesign vorgegeben. Der Zustand der optimalen Versorgung der Elektroden wird somit bei Elektrolyseuren mit mehreren Elektroden bzw. Zellelementen über den Volumenstrom des zugeführten Stroms der flüssigen Elektrolytlösung (nachfolgend als Elektrolytstrom bezeichnet) entsprechend eingestellt. Der Volumenstrom des zum Elektrolyseur geführten Elektrolytstroms wird zu diesem Zweck derart geregelt, dass alle Füllstandanzeiger die optimale Versorgung anzeigen, das heißt beispielsweise ein transparenter Schlauch, der als Überlauf für Elektrolytlösung aus dem Zellelement und als Füllstandanzeiger dient, sollte gefüllt sein und einen statischen Füllstand - auch als Elektrolytstand bezeichnet - haben, d.h. gefüllt sein, aber keinen Abfluss von Elektrolytlösung zeigen. Abfluss von Elektrolytlösung wird auch als Überlauf bezeichnet. Es wurde jedoch festgestellt, dass das herkömmliche Regelungskonzept, welches den Volumenstrom des zum Elektrolyseur geführten Elektrolytstroms regelt, die Einstellung aller Zellelemente auf die optimale Versorgung mit Elektrolytlösung der Elektroden, z.B. Elektrolytstand im Überlaufschlauch, nicht ermöglicht. Die Regelung der optimalen Versorgung wird daher durch Ventile zur Feineinstellung des in das einzelne Zellelement geführten Volumenstroms verbessert. Diese Art der Regelung führt im Betrieb des Elektrolyseprozesses dennoch zu Problemen.

Das Konzept der Regelung des Volumenstromes in Kombination mit der Ventilstellung zum einzelnen Zellelement führt dazu, dass trotz vielfältiger Verstellung durch Schließen bzw. Öffnen der Ventile es nicht gewährleistet werden kann, dass alle Zellelemente bzw. mind. 95% der Zellelemente eine optimale Versorgung erhalten, erkennbar z.B. durch Elektrolytstand im Überlaufschlauch. Bei Elektrolyseuren mit transparentem Überlaufschlauch als Füllstandanzeiger wird z.B. beobachtet, dass bei vielen Zellelementen mit Überlauf im Überlaufschlauch durch teilweises Schließen eines Ventils die zum überlaufenden Zellelement geführte Elektrolytmenge zwar reduziert werden kann, jedoch beginnen andere Zellelemente, die zunächst einen Elektrolytstand im Überlaufschlauch aufwiesen, überzulaufen. Dies führt wiederrum dazu, dass an den neu überlaufenden Zellelementen erneut die Ventile eingestellt werden müssen, bis ein Elektrolytstand erreicht wird. Diese iterative Einstellarbeit ist sehr zeitaufwendig und kann nicht vollständig die optimale Verteilung der Elektrolytlösung auf die Elektroden erzielen.

Durch eine Fehleinstellung der Regelung kann es im Betrieb zu einer Unterversorgung an Elektrolytlösung kommen. Eine Reduktion des Volumenstromes des zum Elektrolyseur geführten Elektrolytstroms kann nämlich dazu führen, dass selbst bei einer geringfügigen Reduktion dieses Volumenstromes diejenigen Zellelemente, die zuvor Elektrolytstand aufgewiesen hatten, keinen Elektrolytstand mehr aufweisen. Diese Zellelemente müssen wieder einzeln am jeweiligen Ventil neu eingestellt werden. Durch besagte Reduktion des Volumenstromes und durch eine daraus resultierende Unterversorgung der zum einzelnen Zellelement geführten Elektrolytlösung, kann bei der betroffenen Elektrode dieses Zellelementes eine Elektrolyt-Unterversorgung entstehen und die elektrische Betriebsspannung an der unterversorgten Elektrode derart steigen, dass schlimmstenfalls aus Sicherheitsgründen der gesamte Elektrolyseur abgeschaltet wird und ausfällt. Dies ist mit einem unerwünschten und kostenintensiven Produktionsausfall verbunden.

Weiterhin wurde festgestellt, dass ein zu stark eingestellter Volumenstrom der Elektrolytzusammensetzung (z.B. angezeigt durch den permanenten Überlauf durch den als Füllstandsanzeiger fungierenden Überlaufschlauch) zur Folge hat, dass ein erhöhter Elektrolytdruck auf die Elektrode, bei Nutzung von Gasdiffusionselektroden speziell im oberen Bereich des Elementes auf die Gasdiffusionselektrode direkt unterhalb des Elektrolytverteilerkanales, wirkt. Hierdurch wird die Elektrode, insbesondere die Gasdiffusionselektrode, in diesem Bereich mittelfristig irreversibel geschädigt, was zu unerwünschten Erhöhung der Zellspannung als auch zu einer Verkürzung der Lebensdauer der Elektrode führt, und einen vorzeitigen Austausch der Elektrode notwendig macht.

Weiterhin wurde festgestellt, dass bei Änderung der Stromstärke insbesondere bei der Erniedrigung der Stromstärke, die Anzahl derjenigen Zellelemente, die vorher optimal versorgt wurden (z.B. die Elektrolytstand im Überlaufschlauch aufwiesen), in den Überlauf gehen. Läuft beispielsweise an vielen Zellelementen Elektrolytlösung über den Überlaufschlauch ab, wird Druck auf die Elektroden, insbesondere im oberen Bereich von Gasdiffusionselektroden, ausgeübt. Weiterhin fließt eine größere Elektrolytmenge über den Überlaufschlauch ab. Dieser Ablauf des Überlaufs erfolgt beim Betrieb von Gasdiffusionselektroden in das Austrittssystem für das als Edukt zugeführte Gas und weiter in das Elektrolytablaufsystem. Die überlaufende Menge an Elektrolytlösung muss mit dem überschüssigem Gas abgeführt werden, was zu Druckveränderungen im Austrittssystem für das als Edukt zugeführte Gas führt und die GasVerteilung / -zuführung im Zellelement negativ beeinflusst. Daraus resultiert ebenfalls eine unerwünschte Erhöhung der Zellspannung.

Es bestand daher die Aufgabe eine Regelung bereitzustellen, die einen ausfallsicheren, effektiven und einfach handzuhabenden Betrieb von Elektroden eines Elektrolyseures ermöglicht sowie eine einfache Einstellung der durch einen Füllstandanzeiger erkennbaren, optimalen Versorgung der Elektroden mit Elektrolytlösung (z.B. Einstellung von Elektrolytstand im Überlaufschlauch) ermöglicht, so dass die Anzahl der Zellelemente mit Über- oder Unterversorgung an Elektrolytlösung gezielt, ohne Einfluss auf die benachbarten Zellelemente, minimiert wird und somit ein nachteiliger hoher, an der Elektrode stattfindende, insbesondere an der Gasdiffusionselektrode stattfindender, Verschleiß vermieden wird. Weiter soll eine Überversorgung an Elektrolytlösung bei Änderung der Stromstärke, speziell bei Absenkung der Stromstärke, minimiert werden.

Ein erster Gegenstand der Erfindung, der die Aufgabe löst, ist ein Verfahren zur Verteilung von flüssiger Zusammensetzung als Elektrolytlösung auf mehrere Zellelemente eines Elektrolyseurs, worin ein Hauptstrom der Elektrolytlösung als Elektrolyt-Hauptstrom durch ein Elektrolyt-Verteilersystem auf Halbzellen mehrerer Zellelemente zur Versorgung der darin befindlichen Elektroden verteilt wird und zu diesem Zweck der zum Elektrolyseur hingeführte Elektrolyt-Hauptstrom in ein Elektrolyt-Verteilersystem eingebracht und dort auf mehrere Teilströme aufgeteilt wird, unter den Maßgaben, dass
- der Druck der in das Elektrolyt-Verteilersystem eingebrachten Elektrolytlösung im Elektrolyt-Verteilersystem gemessen und (bevorzugt durch ein Steuersystem, enthaltend mindestens eine Einheit zur Druckeinstellung und mindestens eine Steuervorrichtung) derart eingestellt wird, dass im Elektrolyt-Verteilersystem ein absoluter Druck im Bereich von 1,20 bis 6,00 bar vorliegt,
- von dem eingebrachten Elektrolyt-Hauptstrom für jedes Zellelement mindestens ein Teilstrom abgezweigt wird, wobei der Volumenstrom jedes abgezweigten Teilstroms justiert , dieser justierte Teilstrom aus dem Elektrolyt-Verteilersystem ausgebracht und in eine Halbzelle des jeweiligen Zellelementes eingebracht wird.

Es hat sich gezeigt, dass durch das erfindungsgemäße Verfahren die Aufgabe gelöst wird. Die optimale Versorgung der Elektroden mit Elektrolytlösung kann vereinfacht hergestellt werden, in dem die Einstellung der Menge an Elektrolytlösung für die Zellelemente ohne großen Aufwand, ohne Rückwirkung auf die anderen Zellelemente und ohne Risiko des Ausfalls des Elektrolyseures vorgenommen wird. Die Elektroden werden selbst bei veränderter Stromstärke optimal mit Elektrolytlösung versorgt und lassen sich ausfallsicher betreiben. Der Verschleiß der Elektroden wird herabgesenkt.

Als "Elektrolytlösung" wird erfindungsgemäß eine flüssige Zusammensetzung verstanden, die neben mindestens einem flüssigen Lösemittel zusätzlich mindestens einen gelösten Elektrolyten enthält, z.B. eine wässrige Lösung von Natriumchlorid.

Für das erfindungsgemäße Verfahren eignet sich als Elektrolytlösung bevorzugt eine wässrige, flüssige Zusammensetzung, in der mindestens ein Elektrolyt gelöst vorliegt und die bei 25°C eine elektrische Leitfähigkeit aufweist, die größer ist als die bei 25°C gemessene elektrische Leitfähigkeit von bidestilliertem Wasser. Die Konzentration der Elektrolyte in der wässrigen Elektrolytlösung beträgt in Summe bevorzugt 0,1 bis 12 mol / L, wobei insbesondere Elektrolytlösungen mit einer Leitfähigkeit bei 25°C von größer als 10 S/m eingesetzt werden (S steht für Siemens und m für Meter).

Als Elektrolytlösung wird bevorzugt eine wässrige Lösung mindestens eines Elektrolyten eingesetzt, ausgewählt aus mindestens einem Elektrolyten der Gruppe NaCl, NaOH, KOH, KCl, HCl, NaHCO₃, KHCO₃.

Falls nicht explizit definiert, ist ein Stoff (bzw. eine Zusammensetzung) "flüssig", wenn er bei 20°C und 1013 mbar im flüssigen Aggregatzustand vorliegt. Ein Stoff (bzw. eine Zusammensetzung) ist "festförmig", wenn er bei 20°C und 1013 mbar im festen Aggregatzustand vorliegt. Ein Stoff (bzw. eine Zusammensetzung) ist "gasförmig", wenn er bei 20°C und 1013 mbar im als Gas vorliegt.

Der Volumenstrom ist eine physikalische Größe und gibt an, wie viel Volumen eines Mediums (z.B. Elektrolytlösung) pro Zeitspanne durch einen festgelegten Querschnitt transportiert wird.

In dem erfindungsgemäßen Verfahren wird im Elektrolyt-Verteilersystem von dem in das Elektrolyt-Verteilersystem eingebrachten Elektrolyt-Hauptstrom für jedes Zellelement mindestens ein Teilstrom abgezweigt, wobei der Volumenstrom jedes abgezweigten Teilstroms justiert, dieser justierte Teilstrom aus dem Elektrolyt-Verteilersystem ausgebracht und in eine Halbzelle des jeweiligen Zellelementes eingebracht wird. Die Justierung des Volumenstroms jedes Teilstroms findet somit individuell für jeden Teilstrom einzeln statt. Mit Bezug zum Elektrolyt-Strom werden die jeweiligen Zellelemente somit parallel betrieben.

Weiterhin ist es im Rahmen einer bevorzugten Ausführungsform vorteilhaft, wenn der Volumenstrom jedes aus dem Elektrolyt-Verteilersystem ausgebrachten und zu jedem Zellelement hingeführten Teilstroms einen Volumenstrom zwischen 100 und 900 L/h, bevorzugt im Bereich von 450 bis 700 L/h, aufweist.

Es hat sich im Rahmen einer weiteren Ausführungsform als erfindungsgemäß bevorzugt herausgestellt, wenn die Justierung des Volumenstroms jedes abgezweigten Teilstroms jeweils durch eine eigene Druckverlusteinheit als Regelungsvorrichtung vorgenommen wird. Als Druckverlusteinheit eignen sich beispielswese eine Lochblende, ein Ventil (wie beispielsweise ein elektronisch regelbares Ventil oder ein manuell einstellbares Ventil). Folglich wird im Rahmen einer weiteren bevorzugten Ausführungsform des erfindungsgemäßen Verfahrens der besagte Volumenstrom durch eine Druckverlusteinheit, enthaltend mindestens eine Lochblende und/oder mindestens ein Ventil, justiert. Es ist somit erfindungsgemäß ganz besonders bevorzugt, wenn der Volumenstrom jedes aus dem Elektrolyt-Verteilersystem ausgebrachten Teilstroms durch eine Druckverlusteinheit derart justiert wird, dass zu jedem Zellelement Elektrolytlösung mit einem Volumenstrom zwischen 100 und 900 L/h, bevorzugt im Bereich von 450 bis 700 L/h, fließt. Die für das erfindungsgemäße Verfahren eingesetzte Menge an einzubringender Elektrolytlösung beträgt somit je Elektrolysezelle bevorzugt einem Volumenstrom zwischen 100 und 900 L/h, bevorzugt im Bereich von 450 bis 700 L/h. Dieser Volumenstrom wird beispielsweise gewährleistet, in dem bei einem Elektrolyseur mit einer Anzahl von n Zellelementen, die parallel betrieben werden, der Volumenstrom des Elektrolyt-Hauptstromes vor der Einbringung in das Elektrolyt-Verteilersystem zwischen n · 100 L/h und n · 900 L/h, bevorzugt im Bereich von n · 450 und n · 700 L/h, beträgt.

Der Volumenstrom des Elektrolyt-Hauptstromes wird im Rahmen einer weiteren, bevorzugten Ausführungsform zunächst auf einen Wert zwischen n · 100 L/h und n · 900 L/h, bevorzugt im Bereich von n · 450 und n · 700 L/h, eingestellt, und anschließend die Justierung des Volumenstroms jedes abgezweigten Teilstroms vorgenommen.

Bei dem erfindungsgemäßen Verfahren erfolgt die Versorgung des Elektrolyseures mit Elektrolytlösung zusätzlich zur Justierung des besagten Volumenstroms durch eine Einstellung (bevorzugt über ein Steuersystem) des Drucks. Für diese Einstellung wird der Druck der in das Elektrolyt-Verteilersystem einzubringenden Elektrolytlösung geregelt und auf einen definierten Druck (Sollwert) der Elektrolytlösung im Elektrolyt-Verteilersystem gebracht. Der Druck der Elektrolytlösung muss im Elektrolyt-Verteilersystem höher sein, als der Umgebungsdruck (Atmosphärendruck), d.h. mindestens 1,20 bar, bevorzugt mindestens 1,25 bar, mehr bevorzugt mindestens 1,30 bar, weiter bevorzugt mindestens 1,50 bar, betragen, damit alle Zellelemente mit ausreichender Menge an einzuspeisender Elektrolytlösung versorgt werden können. Als Obergrenze des absoluten Drucks der Elektrolytlösung im Elektrolyt-Verteilersystem hat sich 6,00 bar als praktikabel erwiesen, bevorzugt 4,00 bar und besonders bevorzugt 3,20 bar.

Als geeignet haben sich für den Druck der Elektrolytlösung im Elektrolyt-Verteilersystem absolute Drucke erwiesen, die in mindestens einem der nachfolgenden Bereiche aus folgender Liste liegen: von 1,20 bis 6,00 bar, von 1,20 bis 4,00 bar, von 1,20 bis 3,20 bar, von 1,25 bis 6,00 bar, von 1,25 bis 4,00 bar, von 1,25 bis 3,20 bar, von 1,30 bis 6,00 bar, von 1,30 bis 4,00 bar, von 1,30 bis 3,20 bar, von 1,50 bis 6,00 bar, von 1,50 bis 4,00 bar, von 1,50 bis 3,20 bar. Auf diese Liste wird sich auch nachfolgend bezogen.

Im Rahmen einer bevorzugten Ausführungsform des Verfahren, wird die Einstellung des Drucks über ein Steuersystem vollzogen, wobei das Steuersystem mindestens eine Einheit zur Druckeinstellung und mindestens eine Steuervorrichtung enthält. Als Einheit zur Druckeinstellung fungieren beispielsweise mindestens ein Durchflussregelorgan (wie z.B. eine Lochblende oder ein Ventil) oder eine Entnahmevorrichtung (wie z.B. eine Pumpe). Als Steuervorrichtung, z.B. eine elektronische Steuervorrichtung, ist derart konfiguriert, dass sie die Einheit zur Druckeinstellung (z.B. ein Durchflussregelorgan und/oder eine Pumpe) elektronisch zur Einhaltung eines an der Steuervorrichtung vorgegebenen Sollwertes ansteuern und abhängig von dem über die Druckmessvorrichtung ermittelten absoluten Drucks der Elektrolytlösung im Elektrolyt-Verteilersystem regeln kann. Die Messung des Drucks der Elektrolytlösung im Elektrolyt-Verteilersystem erfolgt in diesem Zusammenhang bevorzugt über eine Druckmessvorrichtung.

Die in den Elektrolyseur einzubringende Elektrolytlösung wird zu diesem Zweck in dem erfindungsgemäßen Verfahren unter Druck gesetzt, (beispielsweise mit Hilfe einer Pumpe und/oder einer Regelarmatur und/oder durch einen hochgelagerten Lagerbehälter (Hochbehälter), bevorzugt mindestens mit Hilfe einer Pumpe) und der im Elektrolyt-Verteilersystem herrschende Druck (bevorzugt durch das Steuersystem) eingestellt. Zur Durchführung der Druckregelung wird zur Einstellung (bevorzugt über das Steuersystem) ein Sollwert des im Elektrolyt-Verteilersystems herrschenden, absoluten Druckes der Elektrolytlösung ausgewählt und eingestellt, der in einem der Bereiche aus der vorgenannten Liste liegt, weiter bevorzugt im Bereich von 1,20 bis 6,00 bar, weiter bevorzugt im Bereich von 1,25 bis 4,00 bar, besonders bevorzugt im Bereich von 1,20 bis 3,20 bar. Im Rahmen einer besonders bevorzugten und wirkungsvollen Ausführungsform wird der besagte Sollwert durch das Steuersystem der Druckregelung zusätzlich während des Betriebs, insbesondere während des Betriebs der Elektroden, konstant gehalten. Unter "konstant" wird verstanden, das der gewählte Sollwert des Drucks im Elektrolyt-Verteilersystem durch die Druckregelung im Rahmen einer tolerablen Druckschwankung innerhalb einer Abweichung von maximal ± 50 mbar vom Sollwert gehalten wird. Der im Elektrolyt-Verteilersystem herrschende absolute Druck der in das Elektrolyt-Verteilersystem eingebrachten Elektrolytlösung wird folglich bevorzugt auf einen festgelegten und im besagten Bereich vorgenannter Liste, weiter bevorzugt im Bereich von 1,20 bis 6,00 bar, insbesondere im Bereich von 1,25 bis 4,00 bar, besonders bevorzugt im Bereich von 1,20 bis 3,20 bar, liegenden Sollwert eingestellt und innerhalb einer Abweichung von maximal ± 50 mbar vom Sollwert gehalten.

Vorteilhafterweise sollte für eine optimierte Druckregelung der Druck des Elektrolyt-Hauptstroms vor der Steuerung (insbesondere vor dem Steuersystem) bevorzugt einen höheren Druck besitzen als der ausgewählte Sollwert des Drucks im Elektrolyt-Verteilersystem. Es hat sich daher im Rahmen einer weiteren bevorzugten Ausführungsform als sinnvoll erwiesen, wenn zur Bereitstellung des Elektrolyt-Hauptstroms die Elektrolytlösung aus einem Lagerbehälter derart entnommen wird, dass der Druck des nach der Entnahme resultierenden Elektrolyt-Hauptstroms bei Eingang in das Steuersystem größer ist, als der Druck in dem Elektrolyt-Verteilersystem. Der Druck kann beispielsweise durch eine Pumpe und/oder einen Hochbehälter als Lagerbehälter erzeugt werden. Bei einem Hochbehälter wird der Druck der Elektrolytlösung des Elektrolyt-Hauptstroms als hydrostatischer Druck generiert. Im Rahmen einer solche Ausführungsform ist es bevorzugt, wenn die Bereitstellung des Elektrolyt-Hauptstroms durch eine Entnahmevorrichtung zur Entnahme von Elektrolyt aus einem Hochbehälter als Lagerbehälter erfolgt, wobei während der Bereitstellung über mindestens eine Messvorrichtung der Druck im Elektrolyt-Verteilersystem bestimmt wird und der Druck über mindestens ein zur Regelung des Elektrolyt-Hauptstroms nutzbares Durchflussregelorgan (bevorzugt eine Armatur mit Drosselklappe oder ein Ventil) über ein Steuersystem derart eingestellt wird, dass der mit der Messvorrichtung ermittelte absolute Druck in einem der Bereiche aus der vorgenannten Liste liegt, weiter bevorzugt im Bereich eines absoluten Drucks von 1,20 bis 6,00 bar, bevorzugt im Bereich von 1,25 bis 4,00 bar, besonders bevorzugt im Bereich von 1,20 bis 3,20 bar. Bei Entnahme von Elektrolytlösung aus dem Hochbehälter kann der hydrostatische Druck des resultierenden Elektrolyt-Hauptstroms beispielsweise zusätzlich durch ein Pumpsystem zur Auffüllung des Hochbehälters mit Elektrolytlösung aus einem weiteren Lagerbehälter aufrecht erhalten werden. Der Druck der Elektrolytlösung des Elektrolyt-Hauptstromes kann jedoch auch ohne Hochbehälter direkt durch die Leistung einer Pumpe bei Entnahme aus einem Lagerbehälter erzeugt und derart eingestellt werden, dass der besagte, mit mindestens einer Messvorrichtung ermittelte Druck im Bereich eines absoluten Drucks aus der vorgenannten Liste liegt, weiter bevorzugt im Bereich eines absoluten Drucks von 1,20 bis 6,00 bar, bevorzugt im Bereich von 1,25 bis 4,00 bar, besonders bevorzugt im Bereich von 1,20 bis 3,20 bar. Im Rahmen einer weiteren bevorzugten Ausführungsform des erfindungsgemäßen Verfahrens erfolgt die Bereitstellung des Elektrolyt-Hauptstroms durch eine Entnahmevorrichtung zur Entnahme von Elektrolytlösung aus einem Lagerbehälter, wobei während der Bereitstellung über mindestens eine Messvorrichtung der Druck im Elektrolyt-Verteilersystem gemessen wird und der Druck über mindestens ein zur Regelung des Elektrolyt-Hauptstroms nutzbares Durchflussregelorgan (bevorzugt eine Armatur mit Drosselklappe oder ein Ventil) eines Steuersystems und/oder über die Regelung der durch die Entnahmevorrichtung entnommenen Menge der Druck derart eingestellt wird, dass der mit der Messvorrichtung ermittelte Druck im Bereich aus der vorgenannten Liste liegt, weiter bevorzugt im Bereich eines absoluten Drucks von 1,20 bis 6,00 bar, bevorzugt im Bereich von 1,25 bis 4,00 bar, besonders bevorzugt im Bereich von 1,20 bis 3,20 bar. Als Entnahmevorrichtung fungiert besonders bevorzugt mindestens eine Pumpe.

Im Betrieb des Elektrolyseurs wird die in die jeweiligen Zellelemente hineingeführte Elektrolytlösung im Rahmen einer weiteren bevorzugten Ausführungsform des Verfahrens aus den jeweiligen Zellelementen wieder herausgeführt, vom jeweiligen Zellelement in ein Elektrolyt-Ablaufsystem eingebracht und dort zu einem Elektrolyt-Hauptablaufstrom aller Zellelemente des Elektrolyseurs vereinigt. Hierfür sind die einzelnen Zellelemente des Elektrolyseurs beispielsweise über einen Zellelement-Ablauf mit einer gemeinsamen, für alle Zellelemente des Elektrolyseurs vorgesehenen Ablauf-Betriebsleitung als Elektrolyt-Ablaufsystem für den Elektrolyt-Hauptablaufstrom verbunden. Hierbei stellte es sich als vorteilhaft heraus, wenn die Druckregelung derart eingestellt ist, dass der absolute Druck im Elektrolyt-Ablaufsystem nicht höher ist als der absolute Druck in den jeweiligen Zellelementen. Im Rahmen dieser bevorzugten Ausführungsform ist es daher vorteilhaft, wenn die Elektrolytlösung aus den Zellelementen in ein Elektrolyt-Ablaufsystem ausgebracht wird und der absolute Druck im Elektrolyt-Ablaufsystem gleich oder niedriger ist, als der absolute Druck in den jeweiligen Zellelementen. Dabei ist es zusätzlich wiederum besonders bevorzugt, wenn der Differenzdruck zwischen dem Elektrolyt-Verteilersystem und dem Elektrolyt-Ablaufsystem 0,30 bis 5,00 bar, bevorzugt im Bereich von 0,40 bis 2,50 bar, beträgt.

Im Rahmen einer weiteren bevorzugten Ausführungsform des Verfahrens wird die Elektrolytlösung aus den Zellelementen in ein Elektrolyt-Ablaufsystem ausgebracht, wobei der absolute Druck im Elektrolyt-Ablaufsystem im Bereich von 1,00 bis 1,40 bar, bevorzugt im Bereich von 1,10 bis 1,30 bar, liegt.

Das erfindungsgemäße Verfahren eignet sich besonders bevorzugt für die Anwendung eines optimierten Betriebs von mit Elektrolytlösung versorgten Gasdiffusionselektroden. Zu diesem Zweck werden im Rahmen einer weiteren Ausführungsform die aus dem Elektrolyt-Verteilersystem ausgebrachten Teilströme je Teilstrom in eine Elektrolysezelle des Elektrolyseurs eingebracht, die mit mindestens einer Gasdiffusionselektrode bestückt ist. Dabei ist es bevorzugt, wenn die aus dem Elektrolyt-Verteilersystem ausgebrachten Teilströme je Teilstrom in eine eigene Halbzelle eines Zellelementes eingebracht werden, wobei besagte Halbzelle mit einer Gasdiffusionselektrode, bevorzugt mit einer Gasdiffusionselektrode als Kathode, bestückt ist.

Der Betrieb von Gasdiffusionselektroden erfordert zusätzlich besondere Maßnahmen. So ist bei der technischen Nutzung von Gasdiffusionskathoden zu beachten, dass die hierfür verwendete Gasdiffusionselektrode (im Weiteren auch kurz GDE genannt) eine offenporige Struktur aufweist und zwischen Elektrolytraum und Gasraum einer Halbschale eines Zellelements eingebaut wird. Der Elektrolytraum der Halbschale wird mit Elektrolytlösung gefüllt, die mit der GDE in Kontakt tritt. Über den Gasraum der Halbschale wird die GDE mit Gas versorg. Die innere Struktur der GDE muss es ermöglichen, dass die Reaktion des Gases an der Dreiphasengrenze zwischen Elektrolytlösung, Elektrokatalysator und Gas möglichst nahe zur Elektrolytlösung hin erfolgt. Diese Grenzschicht wird durch die Hydrophobie des GDE Materials stabilisiert. Es zeigt sich jedoch, dass diese Stabilisierung, die durch die Oberflächenspannung des Elektrolyten an der Elektrodenoberfläche bedingt ist, nur ein endliches Druckgefälle zwischen Gasseite und Flüssigkeitsseite der GDE zulässt. Ist der gasseitige Druck zu hoch, so bricht schließlich das Gas durch die GDE hindurch und die GDE wird in diesem Bereich in ihrer Funktion gestört, d.h. der der Elektrolysevorgang wird hier lokal unterbrochen. Ist andererseits der Flüssigkeitsdruck zu hoch, so wird die Dreiphasengrenze aus dem Katalysatorbereich der GDE soweit verschoben, bis die GDE mit Elektrolytlösung geflutet wird und bei weiterer Druckerhöhung zu einem Flüssigkeitsdurchbruch von Elektrolytlösung in den Gasraum führt. Hierdurch wird ebenfalls die Funktion der GDE gestört und die gewünschte Reaktion findet nicht statt.

Ein in dem erfindungsgemäßen Verfahren einsetzbarer Elektrolyseur enthält in einer bevorzugten Ausführungsform des Verfahrens für die Nutzung mindestens einer Gasdiffusionselektrode mindestens ein Zellelement, enthaltend
- eine mit einer Gasdiffusionselektrode als Elektrode (z.B. als Kathode) bestückte erste Halbschale, wobei die Gasdiffusionselektrode die Halbschale in einen Gasraum und einen Elektrolytraum (insbesondere einen Elektrolytraum (z.B. Katholytraum), der mindestens einen Elektrolytzulauf (z.B. Katholytzulauf) und mindestens einen Elektrolytspalt (z.B. Katholytspalt) enthält) aufteilt und die Halbschale auf der Gasseite der Gasdiffusionselektrode den Gasraum verbunden mit mindestens einer Gaszuleitung (und optional mit mindestens einer Gasableitung für Restgas (z.B. bei Einsatz einer Sauerstoffverzehrkathode als GDE restliches Sauerstoffgas) und/oder gasförmige Reaktionsprodukte (z.B. bei einer CO₂-Elektrolyse insbesondere Kohlenmonoxid und Wasserstoff)) aufweist, und auf der Elektrolytseite der Gasdiffusionselektrode den Elektrolytraum mit einem Zulauf für eine Elektrolytlösung und einem Ablauf für die Elektrolytlösung aufweist, und
- eine mit einer weiteren Elektrode bestückte zweite Halbschale mit einem Elektrolytraum mit mindestens einem Zulauf für eine Elektrolytlösung und mindestens einem Ablauf für die Elektrolytlösung aufweist, und
- einen zwischen der ersten Halbschale und der zweiten Halbschale angeordneten Separator zur räumlichen Trennung der Elektrolyträume der jeweiligen Halbschalen, und
- elektrische Stromleitungen zur Verbindung der jeweiligen Elektroden mit einer Gleichspannungsquelle,
wobei zumindest der Zulauf für eine Elektrolytlösung der ersten Halbzelle mit dem Elektrolyt-Verteilersystem derart verbunden ist, dass mindestens ein im Elektrolyt-Verteilersystem vom Elektrolyt-Hauptstrom abgezweigter Teilstrom in die erste Halbschale der Elektrolysezelle eingebracht werden kann.

Als bevorzugter Werkstoff zur Konstruktion der jeweiligen Halbschalen haben sich Nickel bzw. Nickellegierungen erwiesen. In einer besonders bevorzugten Ausführung der für das Verfahren geeigneten Elektrolysezelle bestehen jedoch alle Elektrolyt-berührten Teile in der Elektrolysezelle aus Nickel und weisen eine Anlaufkorrosionsschutzschicht aus Gold auf. Es ist auch grundsätzlich denkbar bei einer Betriebstemperatur unter 90°C alternativ inerte Kunststoffe als Konstruktionswerkstoffe bzw. Werkstoff für die Innenbeschichtung der Kathodenseite der Zelle einzusetzen, soweit diese unter der gegebenen Temperatur gegen die Elektrolyte und Gase chemisch beständig sind.

Es ist im Rahmen dieser Ausführungsform besonders bevorzugt, wenn in dem jeweiligen Zellelement die Gasdiffusionselektrode, die weitere Elektrode und der Separator mit ihrer Hauptausdehnung vertikal angeordnet, und zwischen Separator und Gasdiffusionselektrode sich ein Spalt zur Durchleitung der Elektrolytlösung nach dem Prinzip eines fallenden Flüssigkeitsfilms befindet.

In einer weiteren, bevorzugten Ausführung des erfindungsgemäßen Vefahrens ist der Separator eine Ionenaustauschermembran oder ein Diaphragma, besonders bevorzugt ist der Separator eine Ionenaustauschermembran.

Als Ionenaustauschermembran sind insbesondere Membranen geeignet, die als Kationenaustauschermembranen ausgeführt sind und Kationen vom Anodenraum in den Kathodenraum leiten können. Diese sind aus dem Stand der Technik grundsätzlich bekannt. Alternativ können grundsätzlich auch Anionenaustauschermembranen eingesetzt werden, die Anionen aus dem Kathodenraum in den Anodenraum transportieren. Bevorzugt werden Kationenaustauschermembranen eingesetzt. Der Ionentransport ist bei üblichen Ionenaustauschermembranen auch mit einem Wassertransport verbunden, der von den gewählten Konzentrationen des Anolyts und Katholyts, Temperatur und Betriebsbedingungen abhängt.

Als Separator eignen sich Ionenaustauschermembranen, wie beispielsweise bekannte Kationenaustauschermembranen wie fumasep F 1075-PK (Hersteller: Fumatech GmbH) der Typ Nafion N 324 (Hersteller Chemours Company).

Als Diaphragma sind insbesondere alle grundsätzlich bekannten Diaphragmen geeignet, die den Anodenraum vom Kathodenraum, speziell von dem Kathodenspalt gasdicht trennen. Hierbei sollte das Diaphragma insbesondere eine Gasdichtigkeit (Bubble point) von mehr als 10 mbar aufweisen, vorzugweise mehr als 300 mbar, besonders bevorzugt mehr als 1000 mbar. Insbesondere sollte das Diaphragma weiterhin gegenüber dem Elektrolyten und den Reaktionsgasen inert und bei den Betriebstemperaturen beständig sein. Diaphragmen für die Elektrolyse sind aus dem Stand der Technik grundsätzlich bekannt.

Als Separator eignen sich Diaphragmas, wie beispielsweise das aus PFTE und Zirkondioxid aufgebaute Diaphragma vom Typ Zirfon^{™} Pearl (Hersteller Agfa).

Die Gasdiffusionselektroden werden im Rahmen einer weiteren, besonders bevorzugten Ausführungsform des erfindungsgemäßen Verfahrens zumindest als Kathode eingesetzt, die insbesondere einen Elektrokatalysator zur O₂ oder zur CO₂ Reduktion enthält, der insbesondere hergestellt ist auf Basis von Silber und/oder Silberoxid, bevorzugt auf Basis von Silberpartikeln als Elektrokatalysator, und mit einem pulverförmigen Fluor-haltigen Polymer, insbesondere PTFE Pulver, als nichtleitendes Bindemittel auf einem metallischen oder nichtmetallischen, leitfähigen oder nichtleitfähigen Träger kompaktiert aufgebracht ist. Bevorzugt ist ein metallischer, leitfähiger Träger zur Kompaktierung eingesetzt. Als Träger zur Fertigung der GDE werden bevorzugt Nickel-Netze, vergoldete Nickel-Netze, Silber-Netze, PTFEbeschichtete Glasfaser-Träger, C-Faser-Gewebe oder C-basierte Gewirke / Strukturen sowie Träger basierend auf Polymeren wie z.B. Polypropylen oder Polyethylen eingesetzt. Eine für das erfindungsgemäße Verfahren besonders bevorzugt geeignete GDE ist eine Sauerstoffverzehrkathode (kurz SVK), deren Bereitstellung in der Druckschrift EP 1728896 A2 beschrieben wird, auf die ausdrücklich und vollinhaltlich Bezug genommen wird.

Anstelle von pulverförmigen Fluorpolymeren kommen auch grundsätzlich andere Polymerpulver mit vergleichbaren Eigenschaften (d.h. insbesondere inert gegenüber Elektrolyt bei Reaktionstemperatur und hoher Stromdichte und verarbeitbar bei der Herstellung der GDE sind) in Frage, insbesondere Polyalkylene, besonders bevorzugt Polyethylen, Polypropylen oder teilfluorierte Polymere.

Wird in einer Ausführungsform des erfindungsgemäßen Verfahrens eine GDE als Elektrode eingesetzt, so ist eine Ausführungsform des Verfahrens ganz besonders bevorzugt, in welchem die darin genutzten Zellelemente des Elektrolyseurs jeweils mindestens enthalten:
(i) eine Anoden-Halbzelle, enthaltend Anodenhalbschale mit einem Anodenraum;
(ii) eine Kathoden-Halbzelle, enthaltend Kathodenhalbschale mit einem Kathodenraum, der wiederum mindestens einen Katholytraum, der mindestens einen Katholytzulauf und mindestens einen Katholytspalt enthält, aufweist;
(iii) mindestens einen Separator zur Abgrenzung des Anodenraums der Anodenhalbschale vom Kathodenraum der Kathodenhalbschale;
(iv) eine Gasdiffusionselektrode , die mit ihrer größten Fläche auf Abstand entlang der Separatorfläche unter Bildung eines Katholytspaltes orientiert ist;
und der für das jeweilige Zellelement vorgesehene Teilstrom in den Katholytzulauf eingebracht wird.

Liegt der Katholytzulauf oberhalb des Katholytspaltes, so werden entsprechende Zellelemente nach dem Prinzip des fallenden Films (Fallfilmzellenprinzip) betrieben. Bei Betrieb nach dem Fallfilmzellenprinzip gemäß dem Stand der Technik, liegt beispielsweise für die Chloralkalielektrolyse, ein Grundprinzip vor, das aus folgenden Druckschriften bekannt ist: EP 150 017 A, DE 10333853 A1, DE 10 2004 018748 A1,

WO 2005/100640A1, EP 2 652 176 A sowie WO 2001/057290 A1.

In einer anderen bevorzugten Ausführungsform des erfindungsgemäßen Verfahrens in dem diese speziellen Zellelemente zur Anwendung kommen, ist im Katholytspalt der im Verfahren eingesetzten Elektrolysezellen zwischen Membrane und GDE ein Mittel zur Strömungsbremsung des in die Halbzelle eingebrachten Teilstroms, nachfolgend Strömungsbremse genannt, vorgesehen. Hiermit kann die Verweilzeit der eingebrachten Elektrolytlösung im Spalt vor der GDE gesteuert werden. Die Strömungsbremse ist besonders bevorzugt als elektrisch nicht leitendes, inertes textiles Flächengebilde, ausgebildet.

Die Strömungsbremse kann insbesondere aus einem porösen textilen Flächengebilde, insbesondere bevorzugt einem Gewebe, Gestrick oder Gewirk, bestehen, das im Spalt angeordnet wird. Denkbar sind als Alternative auch mechanische Einbauten im Spalt, die eine horizontale oder zur Horizontalen leicht angewinkelte Elektrolytführung ermöglichen, sodass ein mäandrierender Fluss der Elektrolytlösung resultiert. Der Werkstoff, aus dem die Strömungsbremse besteht, kann grundsätzlich hydrophil sein, wie z.B. die aus der WO2003042430A2, Beispiel 1 bekannte Strömungsbremse oder hydrophob je nach Wahl der Strömungsverhältnisse oder der Viskosität der Elektrolytlösung. Die bevorzugten Werkstoffe sind oben beschrieben.

Es hat sich im Rahmen einer anderen bevorzugten Ausführungsform des erfindungsgemäßen Verfahrens unter Anwendung besagter speziellen Zellelemente als günstig erwiesen, wenn zur , ausreichenden Versorgung des Katholytspalts mit Elektrolytlösungdie Zuführung der Elektrolytlösung zum Katholytspalt bevorzugt über einen Verteilerkanal erfolgt, der in dem Zellelement den Katholytzulauf für Elektrolytlösung mit dem Katholytspalt verbindet. Die Gasdiffusionselektrode dichtet hierbei insbesondere den Verteilerkanal und den Katholytspalt vom Gasraum gasdicht ab.

Zur Sicherstellung, dass der Verteilerkanal immer mit Elektrolytlösung gefüllt ist, kann dieser einen Überlauf (in den Figuren nicht gezeichnet) aufweisen, über den ggf. überschüssig zugeführte Elektrolytlösung abgeführt werden kann. Dieser Überlauf ist bevorzugt derart gestaltet, dass Elektrolytstand oder Elektrolytüberlauf detektiert werden kann, z.B. über einen transparenten Bereich (z.B. mittels Einsatz durchsichtiger Materialien).

Der Elektrolyseur wird im Rahmen einer weiteren Ausführungsform des Verfahrens für den Betrieb von Gasdiffusionselektroden besonders bevorzugt derart ausgeführt, dass die einzelnen Zellelemente bipolar miteinander verbunden sind und die Endelemente mit Stromzufuhr- bzw. Stromabfuhrplatten versehen sind.

Im Rahmen einer weiteren bevorzugten Ausführungsform des Verfahrens erfolgt die Kontaktierung der Gasdiffusionselektrode (GDE) mit der Stromzuleitung im Kathodenraum bevorzugt über eine elastisch gelagerte elektrisch leitende Struktur. Diese kann so ausgeführt werden, das eine steife Struktur z.B. in Form eines Streckmetalls auf Federn gelagert die GDE von der Seite des Gasraumes her elektrisch kontaktiert. Zur Aufrechterhaltung der Abmessungen des Spaltes zwischen GDE und Separator bei einer Druckbelastung z. B. durch die elektrische Kontaktierung werden insbesondere Abstandshalter in den Spalt zwischen Separator und GDE eingebaut. Die Funktion des Abstandshalters kann auch die Strömungsbremse übernehmen, wenn diese über eine ausreichende mechanische Stabilität und Steifigkeit bei Druckbelastung auf ihrer Fläche verfügt. Ein weiterer Gegenstand der Erfindung ist eine zur Durchführung des erfindungsgemäßen Verfahrens konfigurierte Vorrichtung zur Verteilung von flüssiger Zusammensetzung als Elektrolytlösung auf mehrere Zellelemente eines Elektrolyseurs, enthaltend
mindestens einen Lagerbehälter für Elektrolytlösung;
mindestens einen Elektrolyseur mit mehreren Zellelementen, die wiederum jeweils mindestens eine Halbzelle zur Aufnahme der im Lagerbehälter gelagerten Elektrolytlösung aufweisen;
mindestens eine Zuleitung für Elektrolytlösung, wobei diese Zuleitung mindestens eine Einheit zur Druckeinstellung des in der Zuleitung zu führenden Elektrolyt-Hauptstroms enthält und diese Zuleitung in Fluidverbindung zumindest mit dem Lagerbehälter und zumindest über ein Elektrolyt-Verteilersystem mit dem Lagerbehälter und den besagten Zellelementen vorhandener Elektrolyseure steht;
wobei
   - die Vorrichtung zusätzlich mindestens eine Druckmessvorrichtung enthält, die zur Messung des Drucks von Elektrolytlösung im Elektrolyt-Verteilersystem konfiguriert ist,
   - die Einheit zur Druckeinstellung derart konfiguriert ist, dass sie über eine Steuerungsvorrichtung den Druck der in der Zuleitung geführten und in das Elektrolyt-Verteilersystem einzubringenden Elektrolytlösung derart verändern kann, dass die im Elektrolyt-Verteilersystem geführte Elektrolytlösung einen durch die Druckmessvorrichtung ermittelten absoluten Druck im Bereich von 1,20 bis 6,00 bar aufweist;
   - das Elektrolyt-Verteilersystem mehrere mit je einem Zellelement in Fluidverbindung stehende Abzweigungen für Elektrolytlösung aufweist, wobei durch die Abzweigungen Elektrolytlösung hindurchgeführt werden kann und die Abzweigungen jeweils mindestens eine Justiereinheit zur Einstellung des in das jeweilige einzelne Zellelement abgegebenen Volumenstroms der Elektrolytlösung aufweisen.

Unter einer Fluidverbindung wird eine Vorrichtung verstanden, die Vorrichtungsteile miteinander verbindet und durch die sich ein Stoff, der in jedem Aggregatzustand vorliegen kann, als Stoffstrom von einem Vorrichtungsteil zum nächsten transportieren lässt, beispielsweise eine Zuleitung in Form eines Rohres. Der Begriff "in Fluidverbindung stehen" bedeutet, dass benannte Vorrichtungsteile über eine Fluidverbindung miteinander verbunden sind.

Der Lagerbehälter der erfindungsgemäßen Vorrichtung kann im Rahmen weiterer Ausführungsformen wie im erfindungsgemäßen Verfahren beschrieben ausgestaltet sein.

Die erfindungsgemäße Vorrichtung enthält mindestens eine Einheit zur Druckeinstellung, mindestens eine dafür vorgesehene Steuervorrichtung, sowie mindestens eine Druckmessvorrichtung.

Mittels der besagten Einheit zur Druckeinstellung lässt sich zur Ausführung des erfindungsgemäßen Verfahrens und seiner zuvor beschriebenen Ausführungsformen der Druck des in der Zuleitung geführten Elektrolyt-Hauptstroms über die Steuervorrichtung derart verändern, dass die Vorgaben für den Druck der in das Elektrolyt-Verteilersystem eingebrachten Elektrolytlösung eingehalten werden. Dabei ist es wiederum ganz besonders bevorzugt, wenn im Rahmen einer weiteren Ausführungsform die Einheit zur Druckeinstellung derart konfiguriert ist, dass sie den im Elektrolyt-Verteilersystem herrschenden absoluten Druck der in das Elektrolyt-Verteilersystem eingebrachten Elektrolytlösung auf einen über die Steuervorrichtung festgelegten und im besagten Bereich von 1,20 bis 6,00 bar, insbesondere im Bereich von 1,25 bis 4,00 bar, besonders bevorzugt von 1,30 bis 3,20 bar, liegenden Sollwert einstellt und innerhalb einer Abweichung von maximal ± 50 mbar vom Sollwert hält. Die Einheit zur Druckeinstellung wird im Rahmen einer weiteren bevorzugten Ausführungsform über die Steuerungsvorrichtung gesteuert, in dem der durch die Druckmessvorrichtung im Elektrolyt-Verteilersystem ermittelte Druck mit dem vorgegebenen Druckbereich des absoluten Drucks von 1,20 bis 6,00 bar als Sollwert (bevorzugt mit einem festgelegten, konstanten Sollwert (vgl. Ausführungsform des Verfahrens), der innerhalb des besagten Druckbereichs liegt) verglichen und bei Vorliegen einer Abweichung vom Sollwert die Einheit zur Druckeinstellung (z.B. die Pumpleistung der Pumpe oder der Durchlass eines Durchflussregelorgans) zur Erreichung des Sollwerts ansteuert und den Druck entsprechend einstellt.

Die Einheit zur Druckeinstellung kann beispielsweise bevorzugt derart ausgestaltet sein, wie zuvor in den weiteren Ausführungsformen des Verfahrens beschrieben. Im Rahmen einer bevorzugten Ausführungsform ist die Einheit zur Druckeinstellung ausgewählt aus mindestens einer Regelarmatur und/oder mindestens einer Pumpe. Die Regelarmatur und/oder die Pumpleistung wird im Rahmen einer weiteren bevorzugten Ausführungsform über die Steuerungsvorrichtung gesteuert, in dem der durch die Druckmessvorrichtung im Elektrolyt-Verteilersystem ermittelte Druck mit dem vorgegebenen Druckbereich des absoluten Drucks von 1,20 bis 6,00 bar, (oder einem der vorgenannten bevorzugten Druckbereichen, insbesondere im Bereich von 1,25 bis 4,00 bar, besonders bevorzugt von 1,30 bis 3,20 bar), als Sollwert (bevorzugt mit einem festgelegten, konstanten Sollwert, der innerhalb des besagten Druckbereichs liegt) verglichen und bei Vorliegen einer Abweichung vom Sollwert die Einheit zur Druckeinstellung, z.B. die Pumpleistung der Pumpe, zur Erreichung des Sollwerts den Druck entsprechend einstellt.

Es ist wiederum besonders bevorzugt, wenn die Einheit zur Druckeinstellung zusätzlich zur mindestens einen Pumpe mindestens ein Durchflussregelorgan enthält, welches in der Zuleitung zwischen dem Eingang in das Elektrolyt-Verteilersystem und der mindestens einen Pumpe geschaltet ist. Im Rahmen dieser Ausführungsform kann die Pumpleistung konstant gelassen werden und der besagte Druck über das Durchflussregelorgan eingestellt werden. Als solches Durchflussregelorgan eignet sich beispielsweise eine Armatur mit Drosselklappe, insbesondere eine Armatur mit elektrisch einstellbarer Drosselklappe.

Die erfindungsgemäße Vorrichtung enthält zwingend ein Elektrolyt-Verteilersystem, welches mehrere mit je einem Zellelement in Fluidverbindung stehende Abzweigungen für Elektrolytlösung aufweist, wobei durch die Abzweigungen Elektrolytlösung hindurchgeführt werden kann und die Abzweigungen jeweils mindestens eine Justiereinheit zur Einstellung des in das jeweilige einzelne Zellelement abgegebenen Volumenstroms der Elektrolytlösung aufweisen. Es hat sich erfindungsgemäß als bevorzugt erwiesen, wenn die mindestens eine Justiereinheit ausgewählt wird aus einer Druckverlusteinheit. Dabei ist es wiederum ganz besonders bevorzugt, wenn die mindestens eine Druckverlusteinheit mindestens eine Lochblende und/oder mindestens ein Ventil enthält.

Wie im Rahmen einer bevorzugten Ausführungsform des erfindungsgemäßen Verfahrens erwähnt ist es auch eine bevorzugte Ausführungsform der Vorrichtung, wenn besagte Halbzelle mit einer Gasdiffusionselektrode, bevorzugt mit einer Gasdiffusionselektrode als Kathode, bestückt ist.

Dabei sind auch für die Vorrichtung solche Gasdiffusionselektroden bevorzugt, wie sie in den zuvor beschriebenen Ausführungsformen des Verfahrens erwähnt sind.

Wird in der erfindungsgemäßen Vorrichtung mindestens eine Gasdiffusionselektrode eingesetzt, so hat es sich als eine ganz bevorzugt Ausführungsform der Vorrichtung erwiesen, wenn die Zellelemente der vorhandenen Elektrolyseure jeweils mindestens enthalten:
(i) eine Anoden-Halbzelle, enthaltend Anodenhalbschale mit einem Anodenraum;
(ii) eine Kathoden-Halbzelle, enthaltend Kathodenhalbschale mit einem Kathodenraum, der wiederum mindestens einen Katholytraum, der mindestens einen Katholytzulauf und mindestens einen Katholytspalt enthält, aufweist;
(iii) mindestens einen Separator zur Abgrenzung des Anodenraums der Anodenhalbschale vom Kathodenraum der Kathodenhalbschale;
(iv) eine Gasdiffusionselektrode, die mit ihrer größten Fläche auf Abstand entlang der Separatorfläche unter Bildung eines Katholytspaltes orientiert ist,
wobei j eweils eine Abzweigung der Elektrolyt-Verteileinrichtung mit j eweils einem Katholytzulauf in Fluidverbindung steht.

Dabei sind auch für diese Ausführungsform der Vorrichtung wiederum solche Ausführungsformen der darin enthaltenen Komponenten einzeln oder in Kombination bevorzugt, wie sie in den zuvor beschriebenen Ausführungsformen des Verfahrens erwähnt wurden.

Es hat sich im Rahmen einer anderen bevorzugten Ausführungsform des erfindungsgemäßen Verfahrens unter Anwendung vorgenannter Zellelemente als günstig erwiesen, wenn zur ausreichenden Versorgung des Katholytspalts mit Elektrolytlösung die Zuführung der Elektrolytlösung zum Katholytspalt bevorzugt über einen Verteilerkanal erfolgt. Zu diesem Zweck enthalten besagte Zellelemente, zusätzlich
(v)einen Verteilerkanal, der sich entlang der dem Katholytzulauf zugewandten Öffnung des Katholytspaltes erstreckt und der den Katholytzulauf für Elektrolytlösung mit dem Katholytspalt verbindet, wobei die Gasdiffusionselektrode den Verteilerkanal und den Katholytspalt vom Gasraum gasdicht abdichtet.

Zur Sicherstellung, dass der Verteilerkanal immer mit Elektrolytlösung gefüllt ist, kann dieser einen Überlauf aufweisen, über den ggf. überschüssig zugeführte Elektrolytlösung abgeführt werden kann. Dieser Überlauf ist bevorzugt derart gestaltet, dass Elektrolytstand oder Elektrolytüberlauf detektiert werden kann, z.B. über einen transparenten Bereich (z.B. mittels Einsatz durchsichtiger Materialien).

Im Folgenden soll die Erfindung anhand einer konkreten Ausführungsform erläutert werden, ohne sie darauf zu beschränken:
Die Erfindung wird beispielhaft an einem Chlor-Alkali-Elektrolyseverfahren und einer dafür konfigurierten Vorrichtung (vgl. Fig. 2, 3 und 4) illustriert. Darin wurde die in einer Kathodenhalbschale **26** befindliche Kathode **14,** die als Gasdiffusionselektrode (SVK) gemäß EP 1 728 897 A2 ausgerüstet war, über einen Elektrolyt-Hauptstrom **19** und entsprechendem Verteilersystem **10** mit wässriger Natriumhydroxid-Lösung (Lauge) als Elektrolytlösung versorgt. An der Kathode **14** wurde gasförmiger Sauerstoff mit Wasser zur Hydroxidionen umgesetzt, die mit den Natrium-Ionen, die über die Ionenaustauschermembran (Separator) **27** von der Anode **34** kommen, eine wässrige Natriumhydroxid-Lösung bildeten. Das erfindungsgemäße Verfahren kann aber an jedem anderen vergleichbar ausgerüsteten Elektrolyseur zu Einsatz kommen, wie z.B. bei einem, an dem an der Gasdiffusionselektrode CO₂ zu CO umgesetzt wird, so wie in der WO 2020/057998 A1 beschrieben.

In allen nachfolgenden Beispielen wurde ein NaCl-SVK Elektrolyseur **1** mit einer Anzahl **n** = 158 parallel im Elektrolyt-Hauptstrom geschalteter Elemente, als Ansammlung **Z(n)** betrieben (Fig.1 für nachfolgendes Beispiel 1 als Vergleich, Fig.2 für nachfolgendes, erfindungsgemäßes Beispiel 2). Ein einzelnes Zellelement **Z** enthält eine Anodenhalbschale **25** und eine Kathodenhalbschale **26,** die durch eine Ionenaustauschermembran als Separator **27** getrennt sind.

Der Anodenhalbschale **25** wurde ein Strom einer wässrigen Lösung von Natriumchlorid mit einer Konzentration von ~300g/L zugeführt. Die Prozessparameter für den Betrieb der Anodenhalbschale **25** entsprechen dabei dem Stand der Technik für eine Chlor-Alkali-Elektrolyse und ist weiten Bereichen unabhängig von der Betriebsweise der Kathodenhalbschale und hat bzgl. des erfindungsgemäßen Verfahrens keinen Einfluss.

Für die Elektrolytversorgung jeder Kathodenhalbschale 26 wurde zunächst zur Bereitstellung des besagten Elektrolyt-Hauptstromes aus einem Lagerbehälter 2 die darin befindliche Natronlauge mittels Pumpe 5 entnommen, und durch Zugabe von Wasser 4 die Laugekonzentration der Elektrolytlösung (31,0 Gew.-% NaOH) eingestellt. Im Elektrolyt Verteilersystem 10 wurde aus dem in der Zuleitung für Elektrolytlösung 19 geführten Elektrolyt-Hauptstrom je Zellelement eine Abzweigung 20 eines Teilstromes generiert. Jeder der besagten Teilströme der Elektrolytlösung wurde sodann über den Katholytzulauf 18 des jeweiligen Zellelementes dem entsprechenden Zellelement zugeführt.

Für die Versorgung jeder Kathode mit Lauge als Elektrolytlösung erfolgte sodann zunächst die Einstellung der notwendigen Laugemenge zu den einzelnen Zellelementen des Chloralkali-SVK Elektrolyseures 1, durch Öffnen oder Schließen des Ventiles 11, welches für jede Abzweigung 20 der Elektrolytlösung zwischen dem Elektrolyt-Verteilersystem 10 und jedem Katholytzulauf 18 jedes Zellements Z installiert war. Innerhalb des Zellelementes wurde auf diese Weise der oberhalb des Katholytspaltes 17 befindliche Verteilerkanal 24 (siehe auch Fig. 3) mit Lauge gefüllt. Über den gefüllten Verteilerkanal 24 gelangt die Lauge in einen Katholytspalt 17 und fließt dann durch den Katholytspalt 17, der gefüllt ist mit einem Gewebe als Strömungsbremse, nach unten. Die vollständige Füllung des Verteilerkanals 24 und damit des Katholytspaltes 17 wird dadurch sicher gestellt, bzw. kann auch darüber geprüft werden, dass ein Laugestand im Schlauch des Überlaufs 15 (Fig. 3) vorhanden ist. Somit wird die Laugemenge zu jedem Zellelement Z mit dem dafür vorgesehenen Ventil 11 so eingestellt, dass keine Lauge über den Überlauf 15 fließt, jedoch dass ein Stand der Lauge im transparenten Schlauch des Überlaufs 15 erkennbar ist.

Die aus dem Element ablaufende Lauge gelangt über den Laugeablaufschlauch 16 in das Laugeablaufsystem 13. Die Lauge aus dem Laugeablaufsystem 13 wird in den Lauge Lagerbehälter 2 geführt. Ein Teilstrom der Lauge wird aus dem Lagerbehälter abgeführt und einer weiteren Nutzung zugeführt. Aus dem Lagerbehälter 2 wird Lauge entnommen, diese mit Wasser 4 auf 31,0 Gew.% verdünnt und wieder dem Elektrolyseur 1 zugeführt.

Die Kathodenhalbschale war ausgerüstet mit einer Gasdiffusionselektrode, als Kathode **14** zur Reduktion von Sauerstoff an Silber als Elektrokatalysator (diese SVK wurde hergestellt nach EP 1 728 896 A2). Der Kathodenhalbschale **26** wurde weiterhin reiner Sauerstoff mit einer Menge zugeführt, die das 1,5 fache des aufgrund des Stromes verbrauchten Sauerstoffes entsprach. Unverbrauchter Sauerstoff wurde über den Sauerstoff-Austrittsheader (nicht in den Figuren gezeigt) abgeführt. Ebenfalls wurde diejenige Laugemenge abgeführt, die bei Elementen mit Überlauf **15** an den Überlaufschläuchen des Verteilerkanals **24** abfloss (siehe. auch Fig.3). Sowohl übergelaufene Lauge als auch aus jedem Zellelement über den Laugeablaufschlauch **16** ausgebrachte Lauge (Konzentration 32,2 Gew.-% NaOH; Temperatur: 86,8 °C) wird auf das Laugeablaufsystem **13** geführt. Der absolute Druck im Laugeablaufsystem **13** betrug 1,218 bar. Eine detailliertere Beschreibung der in den Beispielen 1 und 2 genutzten Zellelemente **Z** ist der Fig. 4 zu entnehmen (*vide infra*)*.*

Die Stromstärke des angelegten elektrischen Stroms betrug 12.200 A, die zugeführte Sauerstoffmenge betrug 682 m³/h (Normbedingungen).

Die Figuren beschreiben :
Fig. 1: Schematische Darstellung einer Elektrolyt-Versorgung mit reiner Laugevolumenregelung (nicht erfindungsgemäß):
   Die Fig.1 wird in Beispiel 1 eingehender erläutert.
Fig. 2: Erfindungsgemäßes Verfahren/erfindungsgemäße Vorrichtung - Druckregelung:
   Die Fig.2 wird in Beispiel 2 eingehender erläutert.
Fig. 3: Schematische Darstellung einer erfindungsgemäßen Teilstrom Abzweigung **20** inklusive Zulauf **18** und Ablauf **16** von Elektrolytlösung (Katholyt) für eine Kathode **14** eines einzelnen NaCl SVK Zellelements **Z:** Der Schnitt durch die Elektrolysezelle **Z** erfolgte auf Seite der Kathodenhalbschale zwischen Separator und Strömungsbremse des Katholytspalts **17.** Aus dem Lagerbehälter **2** wird über eine Pumpe **5** eine wasserbasierte NaOH-Lösung (Lauge, 32,2 Gew.-%) entnommen, die durch Wasserzugabe **4** auf eine Konzentration von 31,0 Gew.-% gebracht wird und über die Pumpleistung in einen in der Zuleitung **19** geführten Elektrolyt-Hauptstrom mit einem Startwert des Volumenstroms (vgl. Beispiel 2) gebracht wird, der an der Durchflussmessvorrichtung **7** gemessen und kontrolliert wird. Der Elektrolyt-Hauptstrom durchläuft eine Einheit zur Druckeinstellung **8** und wird sodann in ein Elektrolyt-Verteilersystem **10** eingebracht. Dort wird der Elektrolyt-Hauptstrom in **n** = 158 Teilströme aufgeteilt. Jeder dieser Teilströme besitzt eine eigene Abzweigung **20** und wird je Teilstrom über die Abzweigung **20** und den Katholytzulauf **18** in den Verteilerkanal **24** eingebracht, welcher oberhalb und entlang des mit einer Strömungsbremse gefüllten Katholytspalts **17** verläuft. Um eine optimale Versorgung der gesamten Fläche der Gasdiffusionselektrode (i.e. Kathode **14)** mit Elektrolytlösung zu gewährleisten, wird über die Justiereinheit **11** (i.e. ein Regelventil) der Volumenstrom in der Abzweigung **20** derart eingestellt, dass sich im transparenten Überlaufschlauch des Überlaufs **15** ein Elektrolytstand einstellt, i.e. Elektrolyt ist sichtbar, fließt aber nicht über den Überlauf **15** ab. Währenddessen wird der im Elektrolytverteilersystem **10** herrschende absolute Druck des Elektrolyten durch das Druckmessgerät **9** gemessen und in der Steuerungsvorrichtung **12** mit einem Sollwert verglichen. Bei Druckabweichungen vom Sollwert veranlasst die Steuervorrichtung **12,** dass der Druck über die Regelarmatur der Vorrichtung zur Druckeinstellung **8** wieder auf den Sollwert eingestellt wird, so dass der Druck innerhalb einer Toleranzabweichung von ±50 mbar vom Sollwert bleibt. Die Elektrolytlösung wird über den Laugeablaufschlauch **16** aus dem Zellelement wieder herausgeführt und in das Laugeablaufsystem eingebracht. Von dort wird die Lauge über die Rückführung des Elektrolyten **23** gegebenenfalls nach einer Reinigung (nicht gezeigt) wieder in den Lagerbehälter **2** eingebracht.
Fig. 4: Schematische Darstellung eines Schnitts durch ein einzelnes NaCl SVK Zellelement **Z,** wie es in den Beispielen 1 und 2 eingesetzt wurde:
   In Fig.4 wird ein Zellelement nach dem Prinzip des fallenden Films illustriert, in der zwischen Anodenhalbschale **25** und Kathodenhalbschale **26** eine Ionenaustauschermembran als Separator **27** positioniert ist, die den Anodenraum **28** vom Kathodenraum **29** trennt. Der Kathodenraum umfasst den Gasraum **30,** einen Katholytspalt **17** und den Katholytablauf **16.** Im Betrieb wird in den Gasraum **30** über die erste Gaszuleitung **31** insbesondere der gasförmige Reaktand der SVK (eg. O₂) eingeleitet und die gasförmigen Reaktionsprodukte über eine erste Gasableitung **32** für gasförmige Reaktionsprodukte und überschüssigem Reaktanden abgeleitet. Der Gasraum **30** ist derart konzipiert, dass der über die Gaszuleitung **31** eingebrachte Reaktand mit der der Separator **27** abgewandten und dem Gasraum **30** zugewandten Fläche der SVK **14** in Kontakt treten kann und das nach Kontaktierung der SVK **14** verbleibende Restgas aus der Gasableitung **32** abgeführt werden kann.
   Der Katholytspalt **17** wird als Raum zwischen dem Separator **27** und der dem Separator **27** zugewandten Fläche der SVK **14** definiert. In dem Katholytspalt **17** befindet sich die Strömungsbremse **33,** die die Strömung des durch den Katholytzulauf **18** eigebrachten Katholyts reguliert. Der Katholytzulauf **18** definiert den Raum zur Einleitung von Katholyt und zur Zuführung von Katholyt zum Verteilerkanal **24.** Der Separator **27** kontaktiert flächig die Strömungsbremse **33,** welche wiederum flächig die SVK **14** kontaktiert. Der Katholyt wird aus dem Abfluss von Katholyt **16** aus der Kathodenhalbschale **26** herausgeführt.
   Die SVK **14** weist eine geträgerte Gasdiffusionsschicht mit Silber als Elektrokatalysator auf. Hierbei ist die SVK **14** derart in die Elektrolysezelle eingebaut, dass die SVK **14** mit einer stofflichen Durchlässigkeit zwischen Katholytspalt **17** und Katholytablauf **16** in der Elektrolysezelle orientiert ist, dass im Betrieb der Katholyt aus dem Katholytspalt **17** austritt und aus dem Katholytablauf **16** herausgebracht wird.
   Die Elektrolysezelle der Fig.4 weist ferner einen Anolytzulauf **35** und einen Anolytablauf **36** auf, durch die der Anodenraum **28** und die darin befindliche Anode **34** mit dem Anolytstrom versorgt werden. Zudem enthält die Elektrolysezelle zur Versorgung mit Strom eine Stromleitung für die Kathode **21** und eine Stromleitung für die Anode **22,** welche mit der jeweiligen Halbschale kontaktieren **25, 26** und jeweils über elektrisch leitende Verbindungen **40, 41** Strom von der jeweiligen Halbschale **25, 26** zur entsprechenden Elektrode **14, 34** liefert. Die SVK **14** wird über eine Steife, elektrisch leitfähige Struktur **37** mit Durchbrüchen für Gas und Elektrolyt mit Strom versorgt, welche an der SVK **14** aufliegt.
   Anodenhalbschale **25** und Kathodenhalbschale 26 werden über die Flanschbereiche **38a** und **38b** kontaktiert und mit jeweils einer Dichtung **39** abgedichtet. Zumindest der Separator **27** wird über die besagten Flanschbereiche zwischen den Halbschalen fixiert.
   Der Überlauf **15** befindet sich am Verteilerkanal **24** an der Stirnseite des Zellelements und ist nicht in Fig.4 gezeigt (vgl. hier Fig.3).

### Die Bezugszeichen beschreiben:

- 1: Elektrolyseur mit einer Anzahl von n Zellelementen **Z** als Ansammlung **Z(n)**
- 2: Lagerbehälter (hier: Lagerbehälter von Lauge zur Entnahme **3** oder Verdünnung **4** unter Erhalt von Elektrolytlösung (Katholyt))
- 3: Entnahmevorrichtung für produzierte Lauge
- 4: Wasserzugabe zur Einstellung der Elektrolytkonzentration des zum Elektrolyt-Verteilersystem **10** geführten Elektrolyt-Hauptstroms
- 5: Entnahmevorrichtung (hier: Pumpe)
- 6: Einheit zur Durchflusseinstellung (hier Regelarmatur z.B. Klappe)
- 7: Durchflussmessvorrichtung (hier: Volumenstrommessung)
- 8: Einheit zur Druckeinstellung (hier Regelarmatur z.B. Klappe)
- 9: Druckmessvorrichtung
- 10: Elektrolyt-Verteilersystem
- 11: Justiereinheit zur Einstellung des in das jeweilige einzelne Zellelement der n Zellelemente abgegebenen Volumenstroms der Elektrolytlösung (hier: ausgeführt als: Ventile zur Regulierung der Elektrolytlösung (Lauge) zum jeweils einzelnen Zellelelement)
- 12: Steuerungsvorrichtung
- 13: Laugeablaufsystem
- 14: Kathode (hier: Gasdiffusionselektrode als SVK)
- 15: Überlauf des einzelnen Zellelementes (Überlaufschlauch, bevorzugt transparent zur Füllstandskontrolle)
- 16: Katholytablauf mit Laugeablaufschlauch des einzelnen Zellelementes
- 17: Katholytspalt
- 18: Katholytzulauf des jeweiligen Zellelementes
- 19: Zuleitung für Elektrolytlösung, in Fluidverbindung mit dem Lagerbehälter **2** und den einzelnen Zellelementen zumindest über die Elektrolytverteilereinheit **10**
- 20: Abzweigung für Elektrolytlösung
- 21: Stromleitung Kathode
- 22: Stromleitung Anode
- 23: Rückführung des Elektrolyten (hier: konzentrierte Lauge als herausgeführter Katholyt)
- 24: Verteilerkanal (innerhalb des einzelnen Zellelementes oberhalb der Kathode entlang des Katholytspalts **17** angeordnet)
- 25: Anodenhalbschale
- 26: Kathodenhalbschale
- 27: Separator
- 28: Anodenraum
- 29: Kathodenraum ist das gesamte, durch die Kathodenhalbschale **26** definierte Volumen, welches neben der Kathode **14** u.a. den Katholytspalt **17** und den Gasraum **30** enthält.
- 30: Gasraum
- 31: Gaszuleitung
- 32: Gasableitung
- 33: Strömungsbremse
- 34: Anode
- 35: Anolytzulauf
- 36: Anolytablauf
- 37: elektrisch leitfähige, mit Durchbrüchen versehene Struktur zur Stromversorgung der SVK **14**
- 38a: Flanschbereich
- 38b: Flanschbereich
- 39: Dichtung
- 40: elektrisch leitende Verbindung der Anode **34** mit Anodenhalbschale **25**
- 41: elektrisch leitende Verbindung von der Kathode **14** und der elastischen Struktur **37** mit der Kathodenhalbschale **26**
- Z: einzelnes Zellelement
- Z(n): Eine Ansammlung einer Anzahl von n einzelnen Zellelementen , die in einem Elektrolyseur umfasst sind

### Beispiele

### Beispiel 1: Vergleichsbeispiel mit einer Volumenstromregelung aber ohne Druckregelung

Der oben beschriebene Elektrolyseur in der Funktionsweise der Elektrolytversorgung gemäß Fig. 1 wurde durch die Pumpe **5** mit 85 m³/h Natronlauge beschickt. Hinter der Pumpe befand sich ein Regelorgan **6** in Form einer Regelklappe **6.** Zwischen Pumpe **5** und der Regelklappe **6** befand sich eine Durchflussmessvorrichtung **7 als** Volumenstromerfassungssystem in Form eines magnetisch induktiven Durchflussmessers.

Bei einem Volumenstrom des Elektrolyt-Hauptstromes von 85 m³/h (i.e. 85.000 L/h) beträgt der berechnete Startwert des Volumenstroms jedes Teilstroms in der Abzweigung **20** 537,97 L/h.

Danach wurde an den als Füllstandanzeiger fungierenden transparenten Schläuchen des Überlaufes **15** geprüft, ob der Verteilerkanal **24** jedes der 158 Zellelemente optimal mit Elektrolytlösung versorgt wurde und diese somit optimal auf die Fläche der Kathode **14** verteilt werden kann. 52 Elemente befanden sich im Überlauf, die anderen 106 Elemente wiesen einen Laugestand im Laugeüberlaufschlauch **15** auf. Eine Reduktion des Laugevolumenstromes zu den Elementen mit Laugeüberlauf durch vorsichtiges Schließen des Ventiles **11** wurde so lange durchgeführt, bis kein Überlauf mehr beobachtet werden konnte. Bei allen Elementen mit Überlauf konnte durch Schließen des Ventiles **11** der Überlauf vermieden werden. Hiernach wurde beobachtet, dass andere Elemente, die vorher keinen Überlauf hatten, jetzt überliefen. Die Anzahl der überlaufenden Elemente konnte nicht reduziert werden. Es wurde die Laugemenge von
85 m³/h auf 83 m³/h reduziert. Hierbei sank ein Element im Füllstand sehr stark ab, so dass kein Laugestand mehr im Laugeüberlaufschlauch des Überlaufs **15** erkennbar war. Innerhalb von 1 Minute stieg die Zellspannung dieses Zellelementes über den maximal erlaubten Zellspannungswert an und führte zum Abschalten des Elektrolyseures. Im stromlosen Zustand wurde festgestellt das 145 der 158 Zellelemente jetzt im Überlauf waren. Bei dem Element, welches den starken Spannungsanstieg zeigt wurde das Ventil **11** um 30% geöffnet. Nach der Wiederinbetriebnahme waren immer noch 32 Elemente im Überlauf. Bei allen Elementen mit Überlauf wurde das Ventil **11** soweit geschlossen, bis kein Überlauf mehr erkennbar war. Hiernach wurde erneut festgestellt, dass einige der Elemente die vorher auf Elektrolytstand war, jetzt überliefen. Die Anzahl der Zellelemente mit Überlauf konnte nicht reduziert werden. Um ein Ausfall des Elektrolyseures bei weiterer Reduktion der Laugemenge zu vermeiden, wurden die Ventile **11** der Zellelemente ohne Überlauf um 10% geöffnet und dann die Laugemenge auf 81m³/h erniedrigt. Hiernach konnte festgestellt werden, dass immer noch 17 Elemente im Überlauf waren, dessen Ventile weiter geschlossen wurden. Hiernach konnte an 8 Zellelementen, die vorher Elektrolytstand im Überlauf **15** hatten, ein Überlauf erkannt werden. Eine weiter Justierung erfolgte nicht mehr.

### Beispiel 2: Erfindungsgemäßes Verfahren - Druckregelung

Der zuvor beschriebene Elektrolyseur 1 der Fig. 1 wurde, wie in Fig.2 dargestellt, mit einer Druckregelung versehen. Im Betrieb wurde der Elektrolyseur **1** der Fig.2 durch die Pumpe **5** wie zuvor beschrieben mit Natronlauge beschickt. Hinter der Pumpe befand sich ein Volumenstromerfassungssystem **7** in Form eines magnetisch induktiven Durchflussmessers. Hinter der Pumpe wurde ein Regelorgan **8** in Form einer Klappe eingebaut. Hinter der Klappe befand sich ein Druckerfassungssystem **9** in Form eines Drucktransmitters. Es wurde über die mit der Druckmessvorrichtung **9** in Verbindung stehende Steuereinheit **12** ein sich im Elektrolyt-Verteilersystem **10** einzustellender absoluter Druck von 2,7 bar als Regelvorgabe vorgegeben. Die Ventile **11** zu allen Elementen wurden zu 30% geöffnet. Nach Inbetriebnahmen liefen 19 Zellelemente am Überlauf **15** über, an denen das Ventil **11** so lange geschlossen wurde, bis kein Überlauf mehr erkennbar war. Der absolute Druck blieb im Elektrolyt-Verteilersystem **10** konstant. Kein anderes Zellelement lief über. Die Laugemenge wurde an der Durchflussmessvorrichtung **7** mit 79 m³/h gemessen. Bei einem Volumenstrom des Elektrolyt-Hauptstromes von 79 m³/h (i.e. 79.000 L/h) beträgt der berechnete Startwert des Volumenstroms jedes Teilstroms in der Abzweigung **20** 500,00 L/h.

Bei einem Volumenstrom des Elektrolyt-Hauptstromes von 85 m³/h (i.e. 85.000 L/h) beträgt der berechnete Startwert des Volumenstroms jedes Teilstroms in der Abzweigung **20** 537,97 L/h.

Die Druckregelung ermöglichte somit eine einfache und effektive Einstellung des im individuellen Zellelement geführten Volumenstroms der Elektrolytlösung und des entsprechenden Füllstandes, ohne dass der Elektrolyseur wegen eines Anstiegs der Zellspannung eines der Zellelemente abgeschaltet werden musste.

## Patentansprüche

**1.** Verfahren zur Verteilung von flüssiger Zusammensetzung als Elektrolytlösung auf mehrere Zellelemente eines Elektrolyseurs, worin ein Hauptstrom der Elektrolytlösung als Elektrolyt-Hauptstrom durch ein Elektrolyt-Verteilersystem auf Halbzellen mehrerer Zellelemente zur Versorgung der darin befindlichen Elektroden verteilt wird, **dadurch gekennzeichnet, dass** der zum Elektrolyseur hingeführte Elektrolyt-Hauptstrom in ein Elektrolyt-Verteilersystem eingebracht und dort auf mehrere Teilströme aufgeteilt wird, unter den Maßgaben, dass
- der Druck der in das Elektrolyt-Verteilersystem eingebrachten Elektrolytlösung im Elektrolyt-Verteilersystem gemessen und derart eingestellt wird, dass im Elektrolyt-Verteilersystem ein absoluter Druck im Bereich von 1,20 bis 6,00 bar vorliegt,
- von dem eingebrachten Elektrolyt-Hauptstrom für jedes Zellelement mindestens ein Teilstrom abgezweigt wird, wobei der Volumenstrom jedes abgezweigten Teilstroms justiert, dieser justierte Teilstrom aus dem Elektrolyt-Verteilersystem ausgebracht und in eine Halbzelle des jeweiligen Zellelementes eingebracht wird.

**2.** Verfahren gemäß Anspruch 1, **dadurch gekennzeichnet, dass** der Druck der in das Elektrolyt-Verteilersystem eingebrachten Elektrolytlösung im Elektrolyt-Verteilersystem gemessen und derart eingestellt wird, dass im Elektrolyt-Verteilersystem ein absoluter Druck im Bereich von 1,20 bis 4,00 bar, bevorzugt im Bereich von 1,20 bis 3,20 bar, vorliegt

**3.** Verfahren gemäß einem der vorangehenden Ansprüche, **dadurch gekennzeichnet, dass** die Elektrolytlösung aus den Zellelementen in ein Elektrolyt-Ablaufsystem ausgebracht wird und der absolute Druck im Elektrolyt-Ablaufsystem gleich oder niedriger ist, als der absolute Druck in den jeweiligen Zellelementen.

**3.** Verfahren gemäß einem der vorangehenden Ansprüche, **dadurch gekennzeichnet dass** die Elektrolytlösung aus den Zellelementen in ein Elektrolyt-Ablaufsystem ausgebracht wird und der absolute Druck im Elektrolyt-Ablaufsystem im Bereich von 1,00 bis 1,40 bar, bevorzugt im Bereich von 1,10 bis 1,30 bar, liegt.

**4.** Verfahren gemäß einem der vorangehenden Ansprüche, **dadurch gekennzeichnet, dass** die Elektrolytlösung aus den Zellelementen in ein Elektrolyt-Ablaufsystem ausgebracht wird und der Differenzdruck zwischen dem Elektrolyt-Verteilersystem und dem Elektrolyt-Ablaufsystem 0,30 bis 5,00 bar beträgt, bevorzugt im Bereich von 0,40 bis 2,50 bar.

**5.** Verfahren gemäß einem der voranstehenden Ansprüche, **dadurch gekennzeichnet, dass** der absolute Druck der in das Elektrolyt-Verteilersystem eingebrachten Elektrolytlösung im Elektrolyt-Verteilersystem auf einen im besagten Bereich liegenden, festgelegten Sollwert eingestellt und innerhalb einer Abweichung von maximal ± 50 mbar vom Sollwert gehalten wird.

**6.** Verfahren gemäß einem der vorangehenden Ansprüche, **dadurch gekennzeichnet, dass** der Volumenstrom jedes aus dem Elektrolyt-Verteilersystem ausgebrachten Teilstroms durch eine Druckverlusteinheit derart justiert wird, dass zu jedem Zellelement Elektrolytlösung mit einem Volumenstrom zwischen 100 und 900 L/h fließt, bevorzugt 450 - 700 L/h.

**7.** Verfahren gemäß einem der vorangehenden Ansprüche, **dadurch gekennzeichnet, dass** der Volumenstrom durch eine Druckverlusteinheit, enthaltend mindestens eine Lochblende und/oder mindestens ein Ventil, justiert wird.

**8.** Verfahren gemäß einem der vorangehenden Ansprüche, **dadurch gekennzeichnet, dass** aus dem Elektrolyt-Verteilersystem ausgebrachte Teilströme je Teilstrom in eine eigene Halbzelle eines Zellelementes eingebracht werden, wobei besagte Halbzelle mit einer Gasdiffusionselektrode, bevorzugt mit einer Gasdiffusionselektrode als Kathode, bestückt ist.

**9.** Verfahren gemäß einem der vorangehenden Ansprüche, **dadurch gekennzeichnet, dass** die Zellelemente des Elektrolyseurs jeweils mindestens enthalten:
(i) eine Anoden-Halbzelle, enthaltend Anodenhalbschale mit einem Anodenraum ;
(ii) eine Kathoden-Halbzelle, enthaltend Kathodenhalbschale mit einem Kathodenraum, der wiederum mindestens einen Katholytraum, der mindestens einen Katholytzulauf und mindestens einen Katholytspalt enthält, aufweist;
(iii) mindestens einen Separator zur Abgrenzung des Anodenraums der Anodenhalbschale vom Kathodenraum der Kathodenhalbschale;
(iv) eine Gasdiffusionselektrode , die mit ihrer größten Fläche auf Abstand entlang der Separatorfläche unter Bildung eines Katholytspaltes orientiert ist;
und der für das jeweilige Zellelement vorgesehene Teilstrom in den Katholytzulauf eingebracht wird.

**10.** Verfahren gemäß einem der vorangehenden Ansprüche, **dadurch gekennzeichnet, dass** zur Bereitstellung des Elektrolyt-Hauptstroms Elektrolytlösung aus einem Lagerbehälter derart entnommen wird, dass der Druck des resultierenden Elektrolyt-Hauptstroms vor der Einstellung und vor dem Eingang in das Elektrolyt-Verteilersystem größer ist, als der Druck in dem Elektrolyt-Verteilersystem.

**11.** Verfahren gemäß einem der vorangehenden Ansprüche, **dadurch gekennzeichnet, dass** die Bereitstellung des Elektrolyt-Hauptstroms durch eine Entnahmevorrichtung zur Entnahme von Elektrolytlösung aus einem Lagerbehälter erfolgt, wobei während der Bereitstellung über mindestens eine Messvorrichtung der Druck im Elektrolyt-Verteilersystem gemessen wird und der Druck über mindestens ein zur Regelung des Elektrolyt-Hauptstroms nutzbares Durchflussregelorgan, bevorzugt eine Armatur mit Drosselklappe oder ein Ventil, eines Steuersystems und/oder über die Regelung der durch die Entnahmevorrichtung entnommenen Menge der Druck derart eingestellt wird, dass der mit der Messvorrichtung ermittelte Druck im Bereich eines absoluten Drucks von 1,20 bis 6,00 bar liegt.

**12.** Vorrichtung zur Verteilung von flüssiger Zusammensetzung als Elektrolytlösung auf mehrere Zellelemente (Z(n)) eines Elektrolyseurs (1), enthaltend
mindestens einen Lagerbehälter (2) für Elektrolytlösung;
mindestens einen Elektrolyseur (1) mit mehreren Zellelementen (Z(n)), die wiederum jeweils mindestens eine Halbzelle zur Aufnahme der im Lagerbehälter gelagerten Elektrolytlösung aufweisen;
mindestens eine Zuleitung (9) für Elektrolytlösung, wobei diese Zuleitung (9) mindestens eine Einheit zur Druckeinstellung (8) des in der Zuleitung (9) zu führenden Elektrolyt-Hauptstroms enthält und diese Zuleitung in Fluidverbindung zumindest mit dem Lagerbehälter (2) und zumindest über ein Elektrolyt-Verteilersystem (10) mit den besagten Zellelementen (Z) vorhandener Elektrolyseure (1) steht;
wobei
- die Vorrichtung zusätzlich mindestens eine Druckmessvorrichtung (9) enthält, die zur Messung des Drucks von Elektrolytlösung im Elektrolyt-Verteilersystem (10) konfiguriert ist,
- die Einheit zur Druckeinstellung (8) derart konfiguriert ist, dass sie über eine Steuerungsvorrichtung (12) den Druck der in der Zuleitung (9) geführten und in das Elektrolyt-Verteilersystem (10) einzubringenden Elektrolytlösung derart verändern kann, dass die im Elektrolyt-Verteilersystem (10) geführte Elektrolytlösung einen durch die Druckmessvorrichtung (9) ermittelten absoluten Druck im Bereich von 1,20 bis 6,00 bar aufweist;
- das Elektrolyt-Verteilersystem (10) mehrere mit je einem Zellelement (Z) in Fluidverbindung stehende Abzweigungen (20) für Elektrolytlösung aufweist, wobei durch die Abzweigungen (20) Elektrolytlösung hindurchgeführt werden kann und die Abzweigungen (20) jeweils mindestens eine Justiereinheit (11) zur Einstellung des in das jeweilige einzelne Zellelement abgegebenen Volumenstroms der Elektrolytlösung aufweisen.

**13.** Vorrichtung nach Anspruch 12, **dadurch gekennzeichnet, dass** die Justiereinheit (11) eine Druckverlusteinheit, bevorzugt enthaltend mindestens eine Lochblende und/oder mindestens ein Ventil, ist.

**14.** Vorrichtung nach Anspruch 12 oder Anspruch 13, **dadurch gekennzeichnet, dass** besagte Halbzelle mit einer Gasdiffusionselektrode (14), bevorzugt mit einer Gasdiffusionselektrode als Kathode, bestückt ist.

**15.** Vorrichtung nach einem der Ansprüche 12 bis 14, **dadurch gekennzeichnet, dass** die Zellelemente (Z) der vorhandenen Elektrolyseure (1) jeweils mindestens enthalten:
(i) eine Anoden-Halbzelle, enthaltend Anodenhalbschale (25) mit einem Anodenraum (28);
(ii) eine Kathoden-Halbzelle, enthaltend Kathodenhalbschale (26) mit einem Kathodenraum (29), der wiederum mindestens einen Katholytraum, der mindestens einen Katholytzulauf (18) und mindestens einen Katholytspalt (17) enthält, aufweist;
(iii) mindestens einen Separator (27) zur Abgrenzung des Anodenraums (28) der Anodenhalbschale (25) vom Kathodenraum (29) der Kathodenhalbschale (26);
(iv) eine Gasdiffusionselektrode (14), die mit ihrer größten Fläche auf Abstand entlang der Separatorfläche unter Bildung eines Katholytspaltes (17) orientiert ist,
wobei jeweils eine Abzweigung (20) der Elektrolyt-Verteileinrichtung (10) mit jeweils einem Katholytzulauf (18) in Fluidverbindung steht.
